# EUROPÄISCHE PATENTSCHRIFT

(11) **EP 0 233 530 B1**
(45) Veröffentlichungstag und Bekanntmachung des Hinweises auf die Patenterteilung: **24.07.1991**
(21) Anmeldenummer: 87101336.3
(22) Anmeldetag: 31.01.1987
(51) Int. Cl.: A24D 3/18, A24D 3/02

(54) **Mundstück für eine Zigarette od.dgl. und Verfahren zu seiner Herstellung**
Mouthpiece for a cigarette or the like and method for the manufacture thereof
Bout pour une cigarette ou analogue et procédé pour sa fabrication

(30) Priorität: 06.02.1986 DE 3603719
(43) Veröffentlichungstag der Anmeldung: 26.08.1987
(73) Patentinhaber: Martin Brinkmann AG Tabak- und Cigarettenfabriken, D-2800 Bremen 1 (DE)
(72) Erfinder: Erxleben, Ewald, Dipl.-Phys.Dipl.-Ing., D-2872 Hude 1 (DE)
(74) Vertreter: Hoormann, Walter, Dr.-Ing.

(56) Entgegenhaltungen:
- DE-A- 1 920 700
- DE-B- 1 632 222
- US-A- 3 205 791
- US-A- 3 789 855
- US-A- 3 865 121

## Beschreibung

Die Erfindung betrifft ein Mundstück für eine Zigarette oder ein Zigarillo, insbesondere eine ventilierte, filterlose Zigarette, bestehend aus einer aus einem ersten Papierstreifen bestehenden, zylindrischen, wenigstens an einer Stelle luftdurchlässigen Hülse und einem in der Hülse angeordneten, mit Rippen versehenen Rippen-Stützkörper aus Papier, dessen im wesentlichen radial zur Längsachse des Mundstücks verlaufende, integral ausgebildete Rippen jeweils aus zwei einander benachbarten Faltabschnitten eines leporelloartig gefalteten zweiten Papierstreifens bestehen, wobei der Rippen-Stützkörper an Außenrändern seiner Rippen mit der Hülse durch Klebmaterial verbunden ist.

Wie bereits aus der Bezeichnung oder der vorstehenden Gattungsbeschreibung des Patentgegenstandes zum Ausdruck kommt, kann das Mundstück grundsätzlich auch beispielsweise für ein Zigarillo Verwendung finden, obwohl es in erster Linie für eine Zigarette bestimmt ist, und zwar insbesondere für eine nicht mit einem klassischen Filter versehene, ventilierte Zigarette, deren Rauchstrom mithin beim Rauchen durch aus der Umgebung angesaugte Luft verdünnt wird, wenngleich das Mundstück grundsätzlich auch für nicht ventilierte Zigaretten geeignet ist, sowie auch für Zigaretten, die mit einem konventionellen Filter(abschnitt) versehen sind.

Filterlose Zigaretten werden bekanntlich bei verschiedenen Ausführungsformen von Zigaretten schon deshalb mit einem Mundstück versehen, um zu verhindern, daß beim Rauchen Tabakteilchen vom mundseitigen Ende des Tabakstranges in den Mund des Rauchers gelangen. Hierfür ist beispielsweise aus der DE-B-16 32 222 ein aus verpreßtem Kunststoff bestehendes, mit einer Umhüllung versehenes, einteiliges Mundstück bekannt, welches aus einer hohlen, zylindrischen Hülse und drei integral mit der Hülse ausgebildeten, sich radial nach innen erstreckenden Rippen besteht, die an ihrem Innenrand integral mit einer rohrförmigen, zentrischen Kammer verbunden sind, welche das tabakseitige Ende des Munststückes mit dem mundseitigen Ende des Mundstückes verbindet, wobei zwischen der mit einen Stützkörper bildenden Rippen versehenen Hülse und dem Tabakstrang ggf. ein Filtereinsatz vorgesehen sein kann. Die Verbindung des Mundstückes mit dem mit Zigarettenpapier umhüllten Tabakstrang erfolgt durch eine nachstehend auch als Belagpapier bezeichnete Umhüllung, die sich vom mundseitigen Ende der Hülse her über die Hülse und einen Abschnitt des umhüllten Tabakstranges erstreckt und mit beiden (beispielsweise durch Verleimung) verbunden ist, wobei das Belagpapier bei einer Ausbildung mit Filtereinsatz mit Perforationsöffnungen versehen ist, durch welche beim Rauchen von außen her angesaugte Luft in den Filter eintreten und den dort vom Tabakstrang zum Rauchermund strömenden Rauch verdünnen kann, so daß die von den Rippen und der Innenseite der Hülse gebildeten Kanäle durch Luft verdünnten Rauch zum Rauchermund führen, während durch die zentrische, rohrförmige Kammer des Mundstückes praktisch nur unverdünnter Rauch zum Mund des Rauchers strömt, da die durch die Perforationsöffnungen angesaugte Luft aufgrund der vorhandenen Widerstände nicht bis zum mittleren Abschnitt des Filtereinsatzes gelangt, zumal weiterhin noch vorgesehen ist, daß das eigentliche Filtermaterial des Filters mit einer Hülle aus perforiertem oder porösem Papier umhüllt ist.

Dieses bekannte Mundstück ist schon deshalb äußerst nachteilig, weil es aus Kunststoff, also einem nicht verrottungsfähigen Material besteht und demgemäß entsprechend umweltfeindlich ist, da sich die Mundstücke fortgeworfener, abgerauchter Zigarettenstummel in der Umwelt ansammeln.

Ein weiterer Nachteil des bekannten Mundstückes bei einer filterlosen Ausführung besteht darin, daß der Raucher bei einem Blick auf das mundseitige Ende der Zigarette einen freien Durchblick zum mundseitigen Ende des Tabakstranges hat, der sich ihm als zum mundseitigen Ende der Hülse nach innen versetztes, dunkles Loch darbietet, aus dem Tabakqualm quillt, was von vielen Rauchern wohl überwiegend aus ästhetischen Gründen als unangenehm empfunden wird.

Schließlich ist mit diesem bekannten Mundstück keine optimale Rauchführung zu erzielen, d.h. eine Rauchströmung, die zu einem optimalen Rauchgenuß führt, wie weiter unten noch im einzelnen erläutert ist, da der Rauch praktisch ohne Beeinflussung durch das Mundstück parallel zur Längsachse des Mundstückes in den Mund des Rauchers gelangt.

Aus der GB-A-955 639 ist ein lediglich aus einer Papphülse bestehendes Mundstück bekannt, welches den umhüllten Tabakstrang an seinem mundseitigen Ende über einen Abschnitt umgibt und mit ihm verbunden ist, und welches zwischen dem mundseitigen Ende des Tabakstranges und dem mundseitigen Ende des Mundstückes mit Perforationsöffnungen versehen ist, durch welche beim Rauchen Luft von außen her angesaugt wird, um den aus dem Tabakstrang angesaugten Tabakrauch zu verdünnen. Dieses bekannte Mundstück ist gegenüber dem zuvor erörterten Mundstück zwar umweltfreundlicher, weil es aus Pappe und damit aus verrottungsfähigem Papiermaterial besteht, doch weist es die übrigen unter Bezugnahme auf das Mundstück gemäß der DE-A-16 32 222 oben erwähnten Nachteile ebenfalls auf. Darüber hinaus ist es weiterhin dadurch nachteilig, weil es keine hinreichende Festigkeit besitzt, so daß es beim Rauchen - insbesondere, wenn es durch die Lippen oder die Zunge des Rauchers feucht wird - leicht verformt und ggf. weitgehend oder völlig zusammengedrückt werden kann. Besteht die Hülse dieses bekannten Mundstückes aus relativ dünnem Material, so reicht die Festigkeit noch nicht einmal aus, um die Perforationsöffnung ohne Verformung des Mundstückes in dieses einzubringen.

Aus der US-A-3 789 855 ist ein Mundstück bekannt, welches aus einer mit Perforationsöffnungen versehenen Hülse und einem mit Rippen versehenen Stützkörper aus Kunststoff besteht (Fig. 1 - 4), wobei der mundseitige Endabschnitt des Mundstückes gemäß dem Filter der DE-AS 16 32 222 ausgebildet ist, und der tabakseitige Endabschnitt des Mundstückes innerhalb der Hülse einen weiteren zylindrischen Hülsenabschnitt aufweist, der an der Innenseite der Außenhülse anliegt und mit einem konischen Zwischenabschnitt in den im Durchmesser erheblich kleineren zentrischen, rohrförmigen Rauchkanal übergeht, so daß der aus dem Tabakstrang angesaugte Rauch von der am tabakseitigen Ende des Mundstückes vorhandenen inneren Hülse aufgenommen und über den konischen Zwischenabschnitt in den von den Rippen abgestützten, mundseitigen Endabschnitt der rohrförmigen, zentrischen Kammer mit erheblich geringerem Durchmesser geleitet wird und von dort aus in den Rauchermund gelangt. Die durch die Perforationsöffnungen angesaugte Luft strömt beim Rauchen durch die von den Rippen und der Innenseite der Hülse gebildeten äußeren Kammern in den Rauchermund.

Auch dieses bekannte Mundstück ist schon aufgrund seiner komplizierten Konstruktion aus Kunststoff hergestellt und demgemäß ebenfalls umweltfeindlich. Auch hier ergibt sich keine optimale Rauchführung und der Rauch strömt getrennt von der Verdünnungsluft in den Rauchermund.

Die US-A-3 789 855 offenbart darüber hinaus eine weitere Ausführungsform (Fig. 8), bei welcher der Stützkörper des Mundstückes aus Wellpappe bestehen kann. Dabei sind jedoch am mundseitigen Ende des Mundstückes keine im wesentlichen radial verlaufenden Rippen vorhanden, sondern konzentrische, kegelförmige Abschnitte, so daß das Mundstück sich am mundseitigen Endabschnitt beim Rauchen durch die Lippen des Rauchers entsprechend verformen läßt und im übrigen der zur Verfügung stehende freie Strömungsquerschnitt erheblich verengt wird. Weiterhin ist auch bei diesem Mundstück keine optimale Rauchführung gegeben und die angesaugte Ventilationsluft gelangt getrennt von dem angesaugten Rauch in den Rauchermund, so daß auch dieses bekannte Mundstück bzgl. seiner Herstellung äußerst aufwendig ist.

Aus der DE-A-34 42 412 ist ein gattungsgemäßes Mundstück bekannt, dessen Rippen jedoch im Gegensatz zu dem Mundstück gemäß der DE-B-16 32 222 mit ihren innenliegenden Rändern nicht an einen zentrischen, rohrförmigen Rauchkanal anschließen, sondern integral mit einem luft- und rauchundurchlässigen, zylindrischen Kernteil verbunden sind, welches einen erheblichen Teil der Querschnittsfläche des Mundstückes ausfüllt. Abgesehen davon, daß dieses bekannte Mundstück ebenfalls integral aus Kunststoff hergestellt ist und entsprechend umweltfeindlich ist, ist auch hier wie beim Mundstück gemäß der DE-AS 16 32 222 vom mundseitigen Ende her eine freie Durchsicht auf das mundseitige Ende des Tabakstranges mit den weiter oben bezeichneten Nachteilen gegeben und die Rauchführung nicht optimal, wenngleich dieses vorbekannte Mundstück gegenüber den aus der DE-AS 16 32 222 und der US-PS 3 789 855 bekannten Mundstücken vorteilhafter ist, weil es - ebenso wie beim Mundstück gemäß der GB-PS 955 639 - dem Rauchermund nur verdünnten Rauch zuführt.

Die vorstehend erörterten Mundstücke unterscheiden sich grundsätzlich von Mundstücken, wie sie beispielsweise in der DE-B-16 57 261 beschrieben sind, bei denen bei einer ventilierten Ausführung einer Zigarette der Rauchstrom dem Rauchermund getrennt von der beim Rauchen angesaugten Ventilationsluft zugeführt wird, was bei dem Mundstück gemäß der DE-B-16 57 261 dadurch erfolgt, daß die Hülse an ihrer Außenseite mit Rillen versehen und von einer weiteren Hülse umgeben ist, die mit der Umgebung beispielsweise durch Perforationslöcher in Verbindung steht, so daß die von außen her angesaugte Luft durch die so gebildeten Rillen dem Rauchermund zuströmt, während der unverdünnte Rauch dem Rauchermund durch den von der Hülse gebildeten hohlen Innenraum zugeführt wird. Eine solche getrennte Rauch- und Luftführung, die erst im Rauchermund zu einer Verdünnung des Rauches führt, ist jedoch nicht als vorteilhaft anzusehen.

Aus der US-A-3 205 791 ist ein Mundstück bekannt, zu dessen Herstellung Wellpapiermaterial verwendet wird. Dabei besteht das Ausgangsmaterial aus einem (nach Verformung die Hülse bildenden) ersten Papierstreifen und einem leporelloartig gefalteten zweiten Papierstreifen, dessen zueinander fluchtende eine Reihe Faltkanten, die dem ersten Papierstreifen zugekehrt sind, an ihrer Außenseite mit der ihnen zugekehrten Seite des rechteckigen ersten Papierstreifens verklebt sind. Das Ausgangsmaterial bzw. Halbzeug zur Bildung des aus der US-A-3 205 791 bekannten Mundstückes ist mithin an der durch den ersten Papierstreifen gebildeten einen Seite glatt und auf der durch die Zacken des leporelloartig gefalteten zweiten Papierstreifens gebildeten Seite wellig ausgebildet.

Bei der Verformung dieses Wellpapier-Halbzeuges zu einem verrippten Mundstück sollen die jeweils zwischen zwei einander benachbarten Faltkanten des zweiten Papierstreifens liegenden, im Ausgangszustand linearen Abschnitte des zweiten Papierstreifens jeweils kreisbogenförmig verformt werden, um dabei letztlich eine zylindrische Hülse zu bilden. Das hat nun aber zwangsläufig zur Folge, daß sich der gegenseitige Abstand zwischen zwei einander benachbarten Faltlinien bzw. Scheiteln des ersten Papierstreifens bei einem entsprechenden Verformen unter gleichzeitiger Verringerung des Scheitelwinkels des zwischen ihnen liegenden, im querschnitt dreiecksförmigen Abschnittes des ersten Papierstreifens verringert, und daß demgemäß durch den Verformungswiderstand des ersten Papierstreifens nicht unerhebliche Kräfte auf die (Kleb-)Verbindungsstellen zwischen den Außenseiten der Faltkanten des zweiten Papierstreifens und der dem zweiten Papierstreifen zugekehrten Seite des ersten Papierstreifens ausgeübt werden. Demgemäß kommt man bei Verwendung eines solchen Halbzeuges nicht mit einer leichten Fixierung zwischen den Faltlinien des zweiten Papierstreifens und dem ersten Papierstreifen aus, da sich eine solche gegenseitige Befestigung bei der Verformung zumindest an einzelnen Verbindungsstellen lösen könnte, was insgesamt zur Bildung eines unregelmäßigen Rippen-Stützkörpers und damit zu einer Ausschußproduktion führen würde, da derartige Mundstücke bzw. mit solchen Mundstücken versehene Zigaretten od.dgl. für die Praxis nicht zu akzeptieren wären.

Bei dem Mundstück gemäß der US-A-3 205 791 bedarf es mithin einer sehr innigen Verbindung der Faltkanten des zweiten Papierstreifens mit dem ersten Papierstreifen. Eine solche erfordert jedoch ersichtlich eine flächige Verklebung zwischen den Faltkanten, die bei dem fertigen Mundstück die radial außenliegenden Enden der Rippen des Rippen-Stützkörpers bilden, mit dem ersten Papierstreifen, so daß der zweite Papierstreifen - zumindest an den dem ersten Papierstreifen zugekehrten Faltkanten - nicht scharfkantig gefaltet werden darf, da in einem solchen Falle lediglich linienförmige Faltkantenabschnitte zur Verbindung mit dem ersten Papierstreifen zur Verfügung stehen und nicht flächige. Wird nun aber der zweite Papierstreifen nicht scharfkantig gefaltet und ist an den Faltkanten lediglich abgerundet, so ergeben sich bei dem fertigen Mundstück ersichtlich mit gegenseitigem Abstand verlaufende zweischichtige Rippen, die jeweils einen Zwischenraum einschließen. Eine derartige Ausbildung ist nun aber insbesondere bei ventilierten Zigaretten, bei denen der beim Rauchen angesaugte Rauch mit Luft verdünnt wird, die durch den Mantel des Mundstückes (i.a. durch eine Perforation) in das Mundstück eintritt, nachteilig, weil der durch die jeweils von den beiden Schichten einer Rippe gebildeten Rauchkanäle angesaugte Rauch durch die Ventilationsluft praktisch nicht verdünnt wird. Dieses ist insbesondere dann der Fall, wenn das verwendete Papiermaterial luftundurchlässig ist. Entsprechendes gilt ersichtlich auch für den bei diesem Mundstück vorhandenen mittleren Rauchkanal.

Es kommt hinzu, daß es bei der Verformung des Halbzeuges gemäß der US-A-3 205 791 zur eigentlichen Bildung des Mundstückes keineswegs zu einer gleichmäßig kreis- bzw. kreisbogenförmigen Verformung der ursprünglich geraden Abschnitte des ersten Papierstreifens zwischen jeweils einander benachbarten Faltkanten kommt. Vielmehr kann es bei dieser Verformung zumindest teilweise dazu kommen, daß ein zwischen zwei Faltlinien fixierter Abschnitt des ersten Papierstreifens mehr oder weniger gestreckt verbleibt und sich bei dem Verformungsvorgang mithin nicht kreisbogenförmig, sondern polygonförmig ausbildet oder sich radial nach innen verformt bzw. verwirft, wie ohne weiteres einsichtig ist, wenn man einmal davon ausgeht, daß es sich bei den Verbindungsstellen zwischen den Faltkanten des zweiten Papierstreifens und dem ersten Papierstreifen um Gelenke handelt.

Weiterhin kommt hinzu, daß bei dem aus der US-A-3 205 791 bekannten Mundstück bzw. bekannten Verfahren zu dessen Herstellung ein Verdrillen des Rippen-Stützkörpers um die Mittellängsachse des Mundstückes, wie dieses auch nachstehend geschilderten Gründen höchst vorteilhaft sein kann, überhaupt nicht möglich ist.

Ganz allgemein sei noch darauf hingewiesen, daß bei filterlosen, nicht ventilierten Zigaretten Rauch in den Rauchermund gelangt, wie er beim Rauchen entsteht, also ohne Filterung und ohne Beimengung von Luft, so daß die Nikotin- und Kondensatwerte entsprechend hoch sind.

Zur Herabsetzung dieser Werte sind grundsätzlich zwei Maßnahmen möglich, nämlich zum einen der Einsatz eines Filters (i.a. eines Acetat-Filters) und zum anderen eine Beimengung von Luft zu dem Rauch (Ventilation), wobei man im Verlaufe der Entwicklung zunächst den ersten Weg beschritten hat und sodann Zigaretten geschaffen hat, bei denen beide Maßnahmen vorgesehen sind, also sowohl ein Filter als auch eine Ventilation.

Die verschiedenen Varianten besitzen jeweils - nicht nur im Hinblick auf die Herstellungskosten - Vor- und Nachteile und erfreuen sich bei den Rauchern unterschiedlicher Akzeptanz.

Der vorliegenden Erfindung liegt die Aufgabe zugrunde, ein für sämtliche Ausgestaltungen von Zigaretten oder Zigarillos geeignetes, insbesondere für ventilierte, filterlose Zigaretten bestimmtes, preiswert herzustellendes gattungsgemäßes Mundstück sowie ein Verfahren zu dessen Herstellung zu schaffen, welches aus einem preiswerten, verhältnismäßig leichtverarbeitbaren, dünnen, schnell verrottbaren Material herzustellen ist und dennoch die beim Rauchen und ggf. beim Anbringen von Ventilationsöffnungen erforderliche Festigkeit aufweist, wobei darüber hinaus dennoch die Möglichkeit geschaffen werden soll, daß der Raucher beim Blick auf das mundseitige Ende des Mundstückes das mundseitige Ende des Tabakstranges nicht sehen kann und sichergestellt sein soll, daß bei einer Ausbildung für eine ventilierte Zigarette der aus dem Tabakstrang strömende Rauch sich vor dem Eintritt in den Mund des Rauchers praktisch vollständig mit der angesaugten Luft innig vermischen kann und die Rippen auf die Rauch-Luft-Strömung nicht nur eine gewisse Filterwirkung ausüben können, sondern ihr auch ein Strömungsverhalten vermitteln können, welches zu einer weitgehend stabilen Austrittsströmung führt, so daß der Raucher die in den Mund eintretende Strömung konzentriert auf besonders geschmacksempfindliche Zonen lenken kann. Im übrigen soll bei einer ventilierten Ausbildung des Mundstückes sichergestellt werden, daß der Raucher beim Rauchen eine Rauch-Luft-Mischung erhält, welche Nikotin- und Kondensatwerte aufweist, die den auf Abrauchmaschinen festgestellten Werten tatsächlich entsprechen und aufgrund der Rauchgewohnheiten des Rauchers nicht verändert werden, wie dieses bei Mundstücken mit peripherer, vom Rauch getrennter Luftströmung der Fall sein kann. Im übrigen soll der durch die Hülse vorgegebene freie Strömungsquerschnitt des Mundstückes durch den Stützkörper möglichst wenig verengt werden.

Als Lösung des erzeugnismäßigen vorstehenden Aufgabenteils ist erfindungsgemäß vorgesehen, daß jeweils die beiden eine Rippe bildenden Faltabschnitte über die gesamte Rippenhöhe flächig aneinanderliegen.

In Ausgestaltung der vorliegenden Erfindung hat es sich als besonders zweckmäßig erwiesen, wenn jeweils die beiden eine Rippe bildenden Faltabschnitte miteinander verklebt sind, wobei es weiterhin auch zweckmäßig ist, wenn die Außenränder der Rippen (wenigstens teilweise) mit der Innenseite der Hülse verklebt sind.

Bei einer bevorzugten Ausgestaltung des erfindungsgemäßen Mundstückes sind die Rippen jeweils an wenigstens einem Längsabschnitt (bevorzugt über die gesamte Länge des Stützkörpers) so verdrillt, daß ihr Außenrand im wesentlichen schraubenlinienförmig zur Mittelachse der Hülse bzw. des Mundstückes verläuft. Eine solche Verdrillung des Stützkörpers bzw. dessen Rippen führt zu verschiedenen Vorteilen. Wird das eine Ende des Stützkörpers relativ zu seinem anderen Ende aus einer Ausgangsstellung, in der die Rippen parallel zur Längsachse der Hülse verlaufen, wenigstens um einen Winkel verdreht, der bei gleicher Rippenteilung gleich dem Teilungswinkel ist (360° geteilt durch die Anzahl der Rippen), so ergibt sich zunächst einmal der Vorteil, daß man vom mundseitigen Ende des Mundstückes nicht mehr auf das tabakseitige Ende des Tabakstranges blicken kann. Der Rauch quillt mithin nicht mehr aus einem "dunklen Loch" vor.

Ein weiterer erheblicher Vorteil einer solchen Verdrillung liegt darin, daß jede parallel zur Mittelachse verlaufende Linie der Hülse an wenigstens einer Stelle von einer Rippe abgestützt ist, so daß sich insgesamt eine gegenüber einer nicht verdrillten Ausführung beachtlich bessere Festigkeit des Mundstückes ergibt.

Weiterhin besteht bei einer derartigen Ausgestaltung ein Vorteil darin, daß der parallel aus dem Tabakstrang austretende Rauch auf die verdrillten Wandungen der Rippen trifft, die dabei einen gewissen Filtereffekt ausüben können, und zwar insbesondere dann, wenn der Stützkörper aus einem gasdurchlässigen, porösen Material besteht.

Schließlich ist festzustellen, daß ein Mundstück mit einem dartig verdrillten Stützkörper dem Rauchstrom - bei einer ventilierten Zigarette der gemischten Rauch-Luftströmung - einen gewissen Drall um die Mittelachse des Mundstückes bzw. der Zigarette verleiht, was zu einer gewissen Stabilisierung des Rauchstromes führt, so daß der Raucher diesen gezielt besonders geschmacksempfindlichen Stellen des Mundes zuleiten kann. Dieses gilt ersichtlich in gleicher Weise für nicht ventilierte wie auch für ventilierte Zigaretten, wobei dieser Effekt bei ventilierten Zigaretten von besonderer Bedeutung ist, da der Rauchstrom durch die angesaugte Luft verdünnt ist und die Rauch-Luft-Strömung bei einem Auftreffen auf besonders geschmacksempfindliche Zonen im Mund des Rauchers besonders intensiv schmeckt.

Bei einem Mundstück für eine ventilierte Zigarette, für welche das erfindungsgemäße Mundstück insbesondere bestimmt ist, besteht die Hülse entweder aus einem luftdurchlässigen Material oder ist mit Abstand zu ihrem mundseitigen Ende sowie mit Abstand zum Ende des Tabakstranges mit Perforationsöffnungen versehen, die auf einer ringförmigen Bahn in einer oder mehreren Reihen vorgesehen sein können.

Ist die Hülse in an sich bekannter Weise mit der Umhüllung des Tabakstranges durch ein Belagpapier verbunden, wie dieses bevorzugt vorgesehen ist, welches einerseits mit der Hülse und andererseits mit der Umhüllung des Tabakstranges verklebt ist, so ist das üblicherweise gasundurchlässig ausgebildete Belagpapier wenigstens an einer Stelle durch Perforation od.dgl. luftdurchlässig ausgebildet und diese luftdurchlässige Stelle im Bereich einer luftdurchlässigen Stelle der Hülse angeordnet, so daß beim Rauchen Luft von außen her durch das Belagpapier und die Hülse in deren - bis auf den Stützkörper - hohlen Innenraum eintreten und sich dort mit dem Rauch vermischen kann. Diese Vermischung ist bei dem erfindungsgemäßen Mundstück sehr innig, da die von außen her angesaugte Luft beim Anlegen von Unterdruck am mundseitigen Ende des Mundstückes mit relativ großer Geschwindigkeit durch die kleinen Öffnungen des Belagpapieres und der Hülle im wesentlichen radial in den Innenraum der Hülle eintritt, und da die Geschwindigkeit des aus dem Tabakstrang in Längsrichtung in das Mundstück eintretenden Rauches relativ langsam ist. Sie wird auch nicht nennenswert vergrößert, da die Querschnittsverengung der Hülse durch die dünnen Rippen äußerst gering ist. Im übrigen trägt bei einem Mundstück mit verdrilltem Stützkörper dessen Verdrillung noch zu einer innigen Vermischung von Rauch und Luft bei, so daß letztendlich eine weitgehend gleichmäßig vermischte Rauch-Luft-Strömung aus dem Mundstück austritt und in den Mund des Rauchers gelangt.

Die Lösung des verfahrensmäßigen Teils der obigen Aufgabe zum Herstellen eines erfindungsgemäßen Mundstückes, bei dem ein zweiter rechteckiger Papierstreifen an parallel zu seinen Längsrändern verlaufenden Faltkanten, deren gegenseitiger Abstand im wesentlichen gleich der Rippenhöhe ist, leporelloartig gefaltet wird, wobei eine zueinander fluchtende Reihe von Faltkanten an ihrer Außenkante mit einem die, wenigstens an einer Stelle luftdurchlässige Hülse bildenden ersten rechteckigen Papierstreifen verklebt wird und der leporelloartig gefaltete zweite Papierstreifen sowie der ebene erste Papierstreifen um eine parallel zu den beim Falten gebildeten Faltkanten verlaufende Achse zu einem zylindrischen Element derart verformt wird, daß zwei einander benachbarte Rippen jeweils einen im wesentlichen gleich großen Teilungswinkel einschließen, erfolgt erfindungsgemäß dadurch, daß der zweite Papierstreifen so gefaltet und verformt wird, daß nach dem Verformen jeweils zwei einander benachbarte Faltabschnitte (F₁, F₂; F₃, F₄;...) zur jeweiligen Bildung einer zweischichtigen Rippe über die gesamte Rippenhöhe flächig aneinanderliegen, während die gegenüberliegenden Flächen dieser Faltabschnitte nicht mit Flächen benachbarter Faltabschnitte verbunden sind; daß der gefaltete zweite Papierstreifen erst nach dem Verformen mit dem ersten Papierstreifen umhüllt wird und seine Faltkanten erst bei diesem Umhüllen mit dem ersten Papierstreifen verklebt werden; und daß von dem so gebildeten Mundstückstrang Abschnitte abgetrennt werden, deren Länge gleich dem Ein- oder Mehrfachen der vorgegebenen Länge eines Mundstückes ist.

Weitere bevorzugte Ausgestaltungen der vorliegenden Erfindung sind in den Ansprüchen beschrieben.

Die Erfindung ist nachstehend an Ausführungsbeispielen unter Bezugnahme auf eine Zeichnung weiter erläutert, wobei es sich bei den Figuren 2-4, 17 und 18 nicht um Ausführungsbeispiele der Erfindung, sondern um Beispiele handelt, die das Verständnis der Erfindung erleichtern. Es zeigt:
Fig. 1 einen mittleren Längsschnitt durch eine ventilierte, filterlose Zigarette mit einem erfindungsgemäßen Mundstück mit einem nicht geschnitten dargestellten, vierrippigen, nicht gedrillten Stützkörper aus zweischichtigem Papier;
Fig. 2 eine mundseitige, stirnseitige Draufsicht auf das Mundstück der Zigarette gemäß Fig. 1 in Richtung des Pfeiles II in Fig. 1 gesehen;
Fig. 3 eine Fig. 2 entsprechende Darstellung für ein Mundstück, dessen Stützkörper um die Mittelachse gleichmäßig so verdrillt ist, daß seine dem Tabakstrang zugekehrte Stirnfläche gegenüber der Ausbildung gemäß den Fig. 1 und 2 um 90° verdreht ist;
Fig. 4 einen Schnitt durch das Mundstück gemäß den Fig. 1 und 2 in Richtung der Schnittlinie IV-IV in Fig. 1 gesehen;
Fig. 5 eine verkleinerte perspektivische Darstellung des Mundstückes gemäß den Fig. 1 und 2 ohne Belagpapier;
Fig. 6 eine perspektivische Darstellung des Stützkörpers gemäß Fig. 5;
Fig. 7 eine Fig. 6 entsprechende Darstellung eines um 90° verdrillten Stützkörpers;
Fig. 8 eine Draufsicht auf den Stützkörper gemäß Fig. 6;
Fig. 9 eine stirnseitige Draufsicht auf das mundseitige Ende des Stützkörpers gemäß Fig. 8 in Richtung des Pfeiles IX in Fig. 8 gesehen;
Fig. 10 eine stirnseitige Draufsicht auf das tabakseitige Ende des Stützkörpers gemäß Fig. 8 in Richtung des Pfeiles X in Fig. 8 gesehen;
Fig. 11 eine Draufsicht auf den Stützkörper gemäß Fig. 7;
Fig. 12 eine stirnseitige Draufsicht auf das mundseitige Ende des Stützkörpers gemäß Fig. 11 in Richtung des Pfeiles XII in Fig. 11 gesehen;
Fig. 13 eine stirnseitige Draufsicht auf das tabakseitige Ende des Stützkörpers gemäß Fig. 11 in Richtung des Pfeiles XIII in Fig. 11 gesehen;
Fig. 14 einen rechteckigen, ebenen Streifen aus Papier als Zuschnitt zur Bildung eines erfindungsgemäßen Stützkörpers in der Draufsicht;
Fig. 15 den Streifen gemäß Fig. 14 in einem gefalteten Zwischenzustand in einer Seitenansicht;
Fig. 16 den Streifen gemäß den Fig. 14 und 15 in einem weiteren Zwischenzustand;
Fig. 17 den unverdrillten Streifen gemäß Fig. 14 im Endzustand in einer stirnseitigen Draufsicht; und
Fig. 18 eine Fig. 17 entsprechende Darstellung einer Variante mit zehn Rippen.

Soweit in der Zeichnung (Fig. 2 - 4, 17, 18) zwischen zwei eine Rippe 9 bildenden Faltabschnitten F₁, F₂; F₃, F₄ etc. ein Zwischenraum dargestellt ist, geschah dieses allein aus zeichnerischen Gründen, um die Doppellagigkeit der (Papier-)Rippen 9 zu verdeutlichen. Tatsächlich liegen die beiden jeweils eine Rippe 9 bildenden Faltabschnitte (z.B. F₁, F₂ bzw. F₃, F₄ etc.) über die gesamte Rippenhöhe flächig aneinander.

Fig. 1 zeigt eine insgesamt mit 1 bezeichnete, ventilierte Zigarette mit einem im ganzen mit 2 bezeichneten Mundstück. Das Mundstück 2 besteht aus einer zylindrischen Hülse 3 aus 30 g-Papier und einem im ganzen mit 4 bezeichneten (Rippen-)Stützkörper, der aus dem gleichen Material wie die Hülse 3 besteht. Das Mundstück 2 ist an dem mit üblichem Zigarettenpapier 5 umhüllten Tabakstrang 6 mittels eines Belagpapiers 7 stirnseitig befestigt, und zwar durch zwei ringförmige Leimstellen 8. Es ist erkennbar, daß der Außendurchmesser des Mundstücks gleich dem Außendurchmesser des umhüllten Tabakstrangs 6 ist.

Der Stützkörper 4 ist bei diesem Ausführungsbeispiel zur darstellungsmäßigen Verdeutlichung seiner prinzipiellen Ausbildung mit (nur) vier Rippen 9 dargestellt, obwohl bevorzugt mehr als vier Rippen 9 vorgesehen werden (s. bevorzugtes Ausführungsbeispiel gemäß Fig. 18 und Anspruch 7), wie weiter unten noch erläutert ist. Die Rippen 9 verlaufen parallel zur Mittelachse 10, erstrecken sich über die gesamte Länge L der Hülse 3 bzw. des Mundstückes 2 und verlaufen jeweils von der Innenwand 11 der Hülse 3 radial bis zur Mittelachse 10 hin, wobei zwei Rippen 9 jeweils einen Teilungsswinkel α von 90° einschließen. Die Rippen 9 stützen sich mithin jeweils an der Innenwand 11 der Hülse 3 ab und sind dort verleimt. Aufgrund ihrer (doppelschichtigen) Ausbildung aus einem relativ dünnen Papier verengen sie den freien Strömungsquerschnitt der Hülse 3 kaum und vergrößern dennoch die Festigkeit des Mundstückes gegenüber einer rippenlosen Ausbildung erheblich.

Die Rippen 9 bestehen jeweils aus zwei Faltabschnitten F₁, F₂ bzw. F₃, F₄ etc. aus Papier, wie dieses weiter unten noch im einzelnen erläutert ist, wobei jeweils die beiden eine Rippe 9 bildenden Faltabschnitte miteinander verleimt sind und jeweils ein Faltabschnitt (z.B. F₂) einer Rippe 9 mit einem Faltabschnitt (F₃) einer benachbarten Rippe 9 verbunden ist. Diese Verbindung wird dadurch hergestellt, daß sämtlich Faltabschnitte sämtlicher Rippen 9 integral ausgebildet sind, d.h. aus einem zusammenhängenden Papierabschnitt 12 gebildet sind, wie dieses nachstehend anhand der Fig. 14 bis 17 prinzipiell erläutert ist.

Fig. 14 zeigt eine Draufsicht auf einen im dargestellten Ausgangszustand ebenen (Papier-)Abschnitt 12′ zum Bilden von Stützkörpern 4, genauer gesagt zunächst eines Stützkörperstranges. Der Abschnitt 12′ besitzt eine Breite b, die gleich dem Produkt aus der doppelten Rippenhöhe r einer Rippe 9 und der Anzahl der Rippen ist. Der streifenförmige Abschnitt 12′ wird an parallelen Faltlinien f₁, f₂ etc. leporelloartig gefaltet, wie dieses aus Fig. 15 erkennbar ist, so daß zwischen dem Längsrand f₀ und der benachbarten Faltlinie f₁ bzw. jeweils zwischen einander benachbarten Faltlinien f₁, f₂; f₂, F₃ etc. bzw. zwischen dem anderen Längsrand fₙ und der benachbarten Faltlinie fₙ₋₁ jeweils Faltabschnitte entstehen, die in Längsrichtung des streifenförmigen Papierabschnittes 12′ verlaufen. Mit einem der Mundstücklänge L entsprechenden Abstand zur Vorderkante 21 des streifenförmigen Abschnittes 12′ ist in Fig. 14 mit einer gestrichelten Linie eine parallel zur Vorderkante 21 verlaufende Schnittlinie 15 eingezeichnet und zu dieser wiederum mit einem Abstand L eine weitere Schnittlinie 15 etc., welche den streifenförmigen Abschnitt 12′ jeweils in streifenförmige Abschnitte 12 unterteilen, die später jeweils einen Stützkörper 4 bilden. Diese Schnittlinien 15 werden an dieser Stelle bereits definitionsmäßig eingeführt, weil sie die beim Falten des streifenförmigen Abschnittes 12′ gebildeten Faltabschnitte jeweils in Faltabschnitte F₁, F₂ etc. unterteilen, welche jeweils als Paar die Schichten einer Rippe 9 eines Stützkörpers 4 bilden.

Zur Erzielung einer ausreichend großen Fertigungsgeschwindigkeit erfolgt die Herstellung eines Stützkörpers 4 bei der Massenherstellung zweckmäßigerweise nicht jeweils aus einem streifenförmigen Abschnitt 12, sondern das den Stützkörper bildende bahnförmige Material (Papier) wird mittels einer entsprechenden Vorrichtung in Richtung des Pfeiles 20 von einer einen Materialvorrat bildenden Bobine abgezogen und in Längsrichtung gefaltet, wie dieses vorstehend beschrieben ist.

Wird der gemäß Fig. 15 gefaltete Streifen 12′ (beispielsweise um seinen Längsrand f₀) so geschwenkt, wie dieses aus Fig. 16 erkennbar ist, so bilden mithin jeweils zwei einander benachbarte Faltabschnitte F₁ und F₂, F₃ und F₄ etc. eine aus zwei Papierschichten bestehende Rippe 9, wobei jeweils eine Schicht (z.B. F₂) mit einer Schicht (F₃) einer benachbarten Rippe 9 durch integrale Ausbildung der Faltabschnitte (F₂, F₃, F₄, F₅) etc. an ihrer Fußlinie verbunden sind.

Würde man den Stützkörper 4 in dem in Fig. 16 dargestellten Zustand belassen wollen, so müßte sich mithin beispielsweise an den Faltabschnitt F₈ ein in Fig. 16 gestrichelt dargestellter Abschnitt 13 anschließen, der den Faltabschnitt F₈ mit dem Faltabschnitt F₁ der benachbarten Rippe 9 (beispielsweise durch Leimung) verbindet. Tatsächlich entspricht die Darstellung gemäß Fig. 16 jedoch lediglich einem Zwischenzustand bei der Herstellung, da jeweils die Innenseite F₁ᵢ und F₂ᵢ bzw. F₃ᵢ und F₄ᵢ etc. der eine Rippe 9 bildenden Schichten (= Faltabschnitte) durch Leimung miteinander verbunden werden, so daß der Stützkörper 4 - bzw. zunächst ein Stützkörperstrang - mit einem Querschnitt gemäß Fig. 17 entsteht, dessen Rippen 9 mithin jeweils zweischichtig sind und durch integrale Ausbildung jeweils untereinander verbunden sind.

Der so gebildete Stützkörper- bzw. Rippenstrang gemäß Fig. 17 wird sodann anschließend mit hülsenbildendem Papier 3′ umgeben, wie dieses in Fig. 17 mit einer strichpunktierten Kreislinie angedeutet ist, wobei die Außenränder 14 der Rippen 9 mit der Innenseite des Papiers 3′ verleimt werden. Von dem so gebildeten Mundstückstrang werden sodann Abschnitte einer Länge 1 abgeschnitten, deren Länge dem Sechsfachen der Länge L eines Mundstückes 2 entspricht, die dann der üblichen Weiterverarbeitung zugeführt werden (z.B. Perforierung, Auftrennen in Mundstückabschnitte, Verbinden der Mundstückabschnitte mit umhüllten Tabaksträngen mittels Belagpapier, ggf. erst dann Perforierung des Hülsenmaterials zusammen mit dem Belagpapier etc.), wobei ersichtlich grundsätzlich von dem geschaffenen Hülsenstrang auch sogleich Mundstückabschnitte der Endlänge L abgetrennt werden könnten, wenn dieses erwünscht ist.

Es sei noch nachgetragen, daß das die Hülse 3 mit dem mit Zigarettenpapier 5 umwickelten Tabakstrang 6 verbindende Belagpapier 7 mit Perforationsöffnungen 16 und die Hülse 3 mit hierzu fluchtenden Perforationsöffnungen 18 versehen ist, so daß beim Rauchen gemäß dem Pfeil 18 (s. Fig. 1) Luft von außen her durch die Öffnungen 16, 17 in das Mundstück 2 eintreten und sich dort mit dem Tabakrauch vermischen kann, der gemäß den Pfeilen 19 aus dem Tabakstrang 6 in das Mundstück 2 im wesentlichen parallel zur Mittelachse 10 eintritt.

Wie Fig. 2 erkennen läßt, ist bei einer Ausbildung des Mundstückes 2 gemäß den Fig. 1 bis 6 das mundseitige Ende des Tabakstranges 6 vom mundseitigen Ende des Mundstückes 2 her sichtbar. Da es zum mundseitigen Ende des Mundstückes 2 nach innen versetzt ist, bietet sich das tabakseitige Ende des Tabakstranges 6 dem Raucher als "dunkles Loch" dar, aus dem beim Rauchen (mit Luft vermischter) Tabakrauch herausquillt. Dieses wird von einer nicht unerheblichen Anzahl von Rauchern offenbar aus ästhetischen Gründen als unbefriedigend empfunden. Bei einer Variante des erfindungsgemäßen Mundstückes 2 (s. Fig. 7, 11 bis 13) ist der Stützkörper 4 um seine Längsachse 10 um 90° verdrillt, so daß beispielsweise die von der Mittelachse 10 bei der Ausbildung gemäß den Fig. 1 bis 6 radial nach oben verlaufende Rippe 9 nur an ihrem mundseitigen Rand noch vertikal nach oben verläuft und über ihre Länge durch die Verdrillung jeweils so geschwenkt ist, daß ihr Außenrand 14 im wesentlichen schraubenförmig zur Mittelachse 10 verläuft, so daß der dem Tababakstrang zugekehrte, radial verlaufende Rand dieser Rippe 9 horizontal verläuft. Entsprechendes gilt für die übrigen Rippen 9 des Stützkörpers 4 gemäß den Fig. 7 und 11. Eine solche Verdrillung erfolgt im allgemeinen, bevor der Stützkörper 4 bzw. Stützkörperstrang mit Hülsenmaterial 3 umgeben wird, kann jedoch ggf. auch dabei erfolgen und ist durch entsprechende Konditionierung des den Stützkörper 4 bildenden Papiermaterials fertigungstechnisch problemlos zu realisieren.

Eine solche Verdrillung bewirkt zunächst einmal, daß der Raucher bei einer mundseitigen Draufsicht auf das Mundstück 2 nicht mehr auf das tabakseitige Ende des Tabakstranges 6 blicken kann, da dieses von den verdrillten Rippen verdeckt ist. Weiterhin bewirkt eine solche Verdrillung, die bevorzugt wenigstens so groß ist wie der vorzugsweise gleiche Teilungswinkel α zwischen zwei einander benachbarten Rippen, daß jede parallel zur Mittelachse 10 verlaufende Linie der Hülse 3 an wenigstens einer Stelle radial abgestützt wird, was die Festigkeit des Mundstückes erhöht. Schließlich wirkt sich eine solche Verdrillung auch noch in vorteilhafter Weise auf die Raucheigenschaften einer mit einem derartigen Mundstück ausgerüsteten Zigarette aus. Denn der gemäß den Pfeilen 19 aus dem Tabakstrang 6 parallel zur Mittelachse 10 austretende Rauch kann auf diese Weise nicht das Mundstück 2 frei durchströmen, sondern trifft auf die aufgrund der Verdrillung räumlich gekrümmten Rippen 9. Dabei können die Rippen 9 einen gewissen Filtereffekt ausüben, und zwar insbesondere dann, wenn sie aus einem gasdurchlässigen Papier bestehen. Im übrigen erteilen die verdrillten Rippen 9 den aus dem Tabakstrang 6 strömenden Rauch sowie der durch die Öffnungen 16, 18 einströmenden Ventilationsluft einen gewissen Drall um die Mittelachse 10, wobei es zu einer innigen Vermischung des Rauches mit der Luft und am Austrittsende des Mundstückes 2 zu einer innig vermischten Rauch-Luft-Strömung kommt, die der Raucher, falls erwünscht, auf besonders geschmacksempfindliche Zonen im Mund lenken kann, um so ein besonders intensives Raucherlebnis zu erhalten.

Es sei darauf verwiesen, daß der Stützkörper 4 bei den Darstellungen gemäß Fig. 1 bis 17 aus Darstellungsgründen jeweils (nur) mit vier Rippen 9 versehen ist, daß eine bevorzugte Ausführungsform gemäß Fig. 18 jedoch darin besteht, daß der Stützkörper 4 mit zehn Rippen 9 versehen ist, die jeweils einen gleichen Teilungswinkel α von 36° zu einer benachbarten Rippe 9 aufweisen, um dem Mundstück 2 bei einem relativ dünnen Ausgangsmaterial aus beispielsweise 30 g-Papier die für das Rauchen und das Anbringen der Perforationsöffnungen 18 erforderliche Festigkeit zu verleihen, wobei die Rippen 9 des Stützkörpers 4 gemäß Fig. 18 bevorzugt um einen Winkel von (wenigstens) 36° verdrillt sind, um die weiter oben beschriebenen Vorteile zu erhalten. Eine Ausbildung mit z.B. zehn Rippen 9 ist auch deswegen gegenüber einer Ausbildung mit z.B. nur vier Rippen vorteilhaft, weil sich ein Verdrillwinkel von ca. 36° für einen Stützkörper 4 bei dem verwendeten Material einfacher erzielen läßt als ein größerer Winkel von z.B. 90°. Dennoch verengt der Stützkörper 4 auch bei einer Ausbildung mit zehn Rippen 9 den Strömungsquerschnitt der Hülse 3 nicht nennenswert, so daß die aus dem Tabakstrang 6 in das Mundstück 2 eintretende Rauchströmung das Mundstück 2 entsprechend langsam durchströmt und dabei eine innige Vermischung mit der angesaugten Ventilationsluft stattfinden kann.

Es ist ersichtlich, daß mit dem erfindungsgemäßen Mundstück nicht nur eine Möglichkeit zur Schaffung eines schnell verrottbaren Filters geschaffen worden ist, sondern dabei zugleich eine Möglichkeit, die billig und damit wirtschaftlich zu realisieren ist, wobei damit zugleich gegenüber vergleichbaren Mundstücken beachtliche Vorteile erzielt werden, die oben im einzelnen beschrieben sind.

## Patentansprüche

1. Mundstück für eine Zigarette oder ein Zigarillo, insbesondere eine ventilierte, filterlose Zigarette, bestehend aus einer aus einem ersten Papierstreifen bestehenden, zylindrischen, wenigstens an einer Stelle luftdurchlässigen Hülse (3) und einem in der Hülse (3) angeordneten, mit Rippen (9) versehenen Rippen-Stützkörper (4) aus Papier, dessen im wesentlichen radial zur Längsachse des Mundstücks verlaufende, integral ausgebildete Rippen (9) jeweils aus zwei einander benachbarten Faltabschnitten eines leporelloartig gefalteten zweiten Papierstreifens bestehen, wobei der Rippen-Stützkörper (4) an Außenrändern seiner Rippen (9) mit der Hülse durch Klebmaterial verbunden ist, dadurch gekennzeichnet, daß jeweils die beiden eine Rippe (9) bildenden Faltabschnitte (F₁, F₂; F₃, F₄;...) über die gesamte Rippenhöhe (r) flächig aneinanderliegen.

2. Mundstück nach Anspruch 1, dadurch gekennzeichnet, daß jeweils die beiden eine Rippe (9) bildenden Faltabschnitte (F₁, F₂; F₃, F₄;...) miteinander verklebt sind.

3. Mundstück nach Anspruch 1 oder 2, dadurch gekennzeichnet, daß die Außenränder (14) der Rippen (9) teilweise mit der Innenseite (11) der Hülse (3) verklebt sind.

4. Mundstück nach einem oder mehreren der vorhergehenden Ansprüche, dadurch gekennzeichnet, daß die Rippen (9) sich jeweils bis zur Mittelachse (10) der Hülse (3) bzw. des Mundstücks (2) erstrecken.

5. Mundstück nach einem oder mehreren der vorhergehenden Ansprüche, dadurch gekennzeichnet, daß die Rippen (9) jeweils an wenigstens einem Längsabschnitt so verdrillt sind, daß ihr Außenrand (14) im wesentlichen schraubenlinienförmig zur Mittelachse (10) der Hülse (3) bzw. des Mundstückes (2) verläuft.

6. Mundstück nach Anspruch 5, dadurch gekennzeichnet, daß das eine Ende des Rippen-Stützkörpers (4) relativ zu seinem anderen Ende wenigstens um einem Winkel (α) verdreht ist, der gleich dem Teilungswinkel zwischen zwei einander benachbarten Rippen (9) ist.

7. Mundstück nach einem oder mehreren der vorhergehenden Ansprüche, dadurch gekennzeichnet, daß der Rippen-Stützkörper (4) zehn Rippen (9) aufweist.

8. Verfahren zum Herstellen eines Mundstückes nach Anspruch 1, bei dem ein zweiter rechteckiger Papierstreifen an parallel zu seinen Längsrändern verlaufenden Faltkanten, deren gegenseitiger Abstand im wesentlichen gleich der Rippenhöhe ist, leporelloartig gefaltet wird; die eine zueinander fluchtende Reihe von Faltkanten an ihrer Außenkante mit einem die, wenigtens an einer Stelle luftdurchlässige Hülse bildenden ersten rechteckigen Papierstreifen verklebt wird und der leporelloartig gefaltete zweite Papierstreifen sowie der ebene erste Papierstreifen um eine parallel zu den beim Falten gebildeten Faltkanten verlaufende Achse zu einem zylindrischen Element derart verformt werden, daß zwei einander benachbarte Rippen jeweils einen im wesentlichen gleich großen Teilungswinkel einschließen, dadurch gekennzeichnet, daß der zweite Papierstreifen (12) so gefaltet und verformt wird, daß nach dem Verformen jeweils zwei einander benachbarte Faltabschnitte (F₁, F₂; F₃, F₄;...) zur jeweiligen Bildung einer zweischichtigen Rippe (9) über die gesamte Rippenhöhe flächig aneinanderliegen, während die gegenüberliegenden Flächen dieser Faltabschnitte nicht mit Flächen benachbarter Faltabschnitte verbunden sind; daß der gefaltete zweite Papierstreifen (12) erst nach dem Verformen mit dem ersten Papierstreifen (3′) umhüllt wird und seine Faltkanten (14) erst bei diesem Umhüllen mit dem ersten Papierstreifen (3′) verklebt werden; und daß von dem so gebildeten Mundstückstrang Abschnitte abgetrennt werden, deren Länge gleich dem Ein- oder Mehrfachen der vorgegebenen Länge eines Mundstückes (2) ist.

9. Verfahren nach Anspruch 8, dadurch gekennzeichnet, daß der Rippenstrang vor dem Verbinden mit dem ersten Papierstreifen (3′) um seine Längsachse verdrillt wird.

10. Verfahren nach Anspruch 9, dadurch gekennzeichnet, daß der Rippenstrang jeweils über einen der Mundstücklänge entsprechenden Abschnitt um einen Winkel (α) verdrillt wird, der wenigstens so groß ist wie der Winkel zwischen zwei einander benachbarten Rippen (9).

11. Zigarette mit einem mit Zigarettenpapier umhüllten Tabakstrang, an dem ein Mundstück mittels Belegpapier stirnseitig befestigt ist, gekennzeichnet durch ein Mundstück nach einem oder mehreren der Ansprüche 1 bis 7.

## Claims

1. A tip for a cigarette or a cigarillo, more particularly a ventilated filterless cigarette, consisting of a cylindrical tube (3) which is air-permeable at at least one place, such sleeve consisting of a first strip of paper, and of a paper ribbed support member (4) disposed in the tube (3) and having ribs (9), the integrally formed ribs (9) which extend substantially radially to the longitudinal axis of the tip each consisting of two adjacent folded portions of a second paper strip folded concertina-fashion, the ribbed support member (4) being connected, at the outer edges of its ribs (9), to the tube by adhesive material, characterised in that each two folded portions (F₁, F₂; F₃, F₄ ;...) forming a rib (9) bear superficially against one another over the entire rib height (r).

2. A tip according to claim 1, characterised in that each two folded portions (F₁, F₂; F₃, F₄ ;...) forming a rib (9) are glued together.

3. A tip according to claim 1 or 2, characterised in that the outer edges (14) of the ribs (9) are partially glued to the inside (11) of the tube (3).

4. A tip according to one or more of the preceding claims, characterised in that the ribs (9) each extend as far as the centre axis (10) of the tube (3) or of the tip (2).

5. A tip according to one or more of the preceding claims, characterised in that the ribs (9) are each so twisted at at least one longitudinal portion that their outer edge (14) extends substantially helically to the centre-line (10) of the tube (3) or of the tip (2).

6. A tip according to claim 5, characterised in that one end of the ribbed support member (4) is twisted relatively to its other end through at least an angle (α) equal to the pitch angle between two adjacent ribs (9).

7. A tip according to one or more of the preceding claims, characterised in that the ribbed support member (4) has ten ribs (9).

8. A method of making a tip according to claim 1, in which a second rectangular paper strip is folded concertina-fashion at fold edges extending parallel to its longitudinal edges, the distance between the fold edges being substantially equal to the rib height; one aligned row of fold edges is glued at its outer edge to a first rectangular paper strip forming the tube which is air-permeable at at least one place and the concertina-folded second paper strip and the flat first paper strip are so deformed into a cylindrical element about an axis extending parallel to the fold edges formed during the folding operation that two adjacent ribs each enclose a substantially equal pitch angle, characterised in that the second paper strip (12) is so folded and deformed that after deformation each two adjacent forded portions (F₁, F₂; F₃, F₄ ;...) bear height in order to form a two-layer rib (9) in each case, while the opposite surfaces of these folded portions are not connected to surfaces of adjacent folded portions; in that the folded second paper strip (12) is not enclosed by the first paper strip (3′) until after deformation and its fold edges (14) are not glued to the first paper strip (9′) until such enclosing operation; and in that portions of a length equal to one or more times the predetermined length of a tip (2) are severed from the resulting tip rod.

9. A method according to claim 8, characterised in that before the connection to the first paper strip (3′) the rib rod is twisted about its longitudinal axis.

10. A method according to claim 9, oharacterised in that the rib rod is in each case twisted over a portion corresponding to the tip length through an angle (α) which is at least equal to the angle between two adjacent ribs (9).

11. A cigarette containing a tobacco rod enclosed in cigarette paper and to which a tip is secured at the end by means of covering paper, characterised by a tip according to one or more of claims 1 to 7.

## Revendications

1. Bout buccal pour une cigarette ou un cigarillo, notamment une cigarette ventilée, sans filtre, composé d'un fourreau cylindrique (3), perméable à l'air dans au moins une zone, et constitué d'une première bande de papier, ainsi que d'un corps de soutien nervuré (4), en papier, muni de nervures (9), disposé dans le fourreau (3), et dont les nervures (9) qui s'étendent sensiblement dans la direction radiale à l'axe longitudinal du bout buccal et qui sont de configuration intégrale, sont constituées chacune par deux flancs de pli voisins d'une deuxième bande de papier pliée en paravent, le corps de soutien nervuré (4) étant relié au fourreau au moyen d'un matériau du type colle, au niveau de bords extérieurs de ses nervures (9), caractérisé en ce que les deux flancs de pli (F₁, F₂; F₃, F₄; ...) constituant chaque nervure (9) sont en contact surfacique sur la totalité de la hauteur de nervure (r).

2. Bout buccal selon la revendication 1, caractérisé en ce que les deux flancs de pli (F₁, F₂; F₃, F₄; ...) constituant chaque nervure (9) sont collés ensemble.

3. Bout buccal selon la revendication 1 ou 2, caractérisé en ce que les bords extérieurs (14) des nervures (9) sont collés en partie sur le côté intérieur (11) du fourreau (3).

4. Bout buccal selon l'une ou plusieurs des revendications précédentes, caractérisé en ce que les nervures (9) s'étendent chacune jusqu'à l'axe central (10) du fourreau (3) et du bout buccal (2).

5. Bout buccal selon l'une ou plusieurs des revendications précédentes, caractérisé en ce que chaque nervure (9) est torsadée sur au moins une portion de sa longueur, de telle sorte que son bord extérieur (14) s'étend sensiblement en forme d'hélice par rapport à l'axe central (10) du fourreau (3) et du bout buccal (2).

6. Bout buccal selon la revendication 5, caractérisé en ce que l'une des extrémités du corps de soutien nervuré (4) est tournée par rapport à son autre extrémité, d'un angle (α) qui est égal à l'angle de division entre deux nervures (9) voisines.

7. Bout buccal selon l'une ou plusieurs des revendications précédentes, caractérisé en ce que le corps de soutien nervuré (4) comporte dix nervures (9).

8. Procédé pour la fabrication d'un bout buccal selon la revendication 1, selon lequel une deuxième bande de papier rectangulaire est pliée en paravent selon des arêtes de pliage s'étendant parallèlement à ses bords longitudinaux et présentant un intervalle mutuel sensiblement égal à la hauteur de nervure, une rangée d'arêtes de pliage alignées mutuellement étant collée, le long des bords extérieurs des arêtes de pliage, sur une première bande de papier rectangulaire constituant le fourreau présentant au moins une zone perméable à l'air, la deuxième bande de papier pliée en paravent et cette première bande de papier plane étant mises en forme pour constituer un élément cylindrique, autour d'un axe s'étendant parallèlement aux arêtes de pliage formées lors du pliage, de telle sorte que les nervures respectivement voisines forment entre-elles un angle de division sensiblement de même valeur, caractérisé en ce que la deuxième bande de papier (12) est pliée et mise en forme de telle sorte qu'après le pliage, deux flancs de pli respectivement voisins (F₁, F₂; F₃, F₄; ... ) forment une nervure (9) à deux couches en étant en contact surfacique mutuel sur toute la hauteur de la nervure, tandis que les surfaces opposées de ces flancs de pli ne sont pas reliées à des surfaces de flancs de pli voisins, en ce que la deuxième bande de papier pliée (12) est enveloppée par la première bande de papier (3′) seulement après la mise en forme, ses arêtes de pliage (14) n'étant collées sur la première bande de papier (3′) que lors de cette opération de mise en place de l'enveloppe, et en ce que l'on sépare de la barre de bout buccal ainsi constituée, des tronçons dont la longueur est égale à la longueur prédéfinie du bout buccal, ou à un multiple de celle-ci.

9. Procédé selon la revendication 8, caractérisé en ce que la barre de nervures est torsadée autour de son axe longitudinal, avant d'être reliée à la première bande de papier (3′).

10. Procédé selon la revendication 9, caractérisé en ce que la barre de nervures est torsadée sur chaque tronçon de longueur correspondant à la longueur du bout buccal, d'un angle (α) qui est au moins aussi grand que l'angle entre deux nervures (9) voisines.

11. Cigarette comportant une barre de tabac enveloppée par du papier cigarette et sur laquelle est fixée frontalement un bout buccal, au moyen d'un papier de revêtement, caractérisée par un bout buccal selon l'une ou plusieurs des revendications 1 à 7.
